# EUROPÄISCHE PATENTSCHRIFT

(11) **EP 0 361 105 B1**
(45) Veröffentlichungstag und Bekanntmachung des Hinweises auf die Patenterteilung: **06.05.1992**
(21) Anmeldenummer: 89115817.2
(22) Anmeldetag: 28.08.1989
(51) Int. Cl.: B41F 21/05, B65H 9/06

(54) **Bogenanlegevorrichtung, insbesondere für Bogendruckmaschinen**
Feeding attachment, particularly for sheet-printing machines
Margeur, notamment pour machines à imprimer des feuilles

(30) Priorität: 06.09.1988 DE 3839260
(43) Veröffentlichungstag der Anmeldung: 04.04.1990
(73) Patentinhaber: M.A.N.-ROLAND Druckmaschinen Aktiengesellschaft, 63012 Offenbach (DE)
(72) Erfinder: Cappel, Bert, D-6052 Mühlheim /Main (DE); Haas, Hanns-Otto, D-6056 Heusenstamm (DE)
(74) Vertreter: Marek, Joachim, Dipl.-Ing.

(56) Entgegenhaltungen:
- DE-A- 2 851 263
- DE-B- 1 100 043
- DE-B- 2 113 750

## Beschreibung

Die Erfindung betrifft eine Bogenanlegevorrichtung für Bogen be- und verarbeitende Maschinen, insbesondere für Bogendruckmaschinen, mit durch ein nicht sperrbares Kurvengetriebe periodisch schwenkbaren Vordermarken und einer durch eine Bogenkontrolleinrichtung steuerbaren Sperrvorrichtung, die bei Sperrung die Bogen am Anlagetisch festhält.

Bogenanlegevorrichtungen sind mit einer Vorrichtung zum Sperren der Bogenzufuhr versehen, um den Einlauf von nicht paßgerechten Bogen oder von Doppelbogen in die Maschine, beispielsweise eine Druckmaschine, zu verhindern. Diese Sperrvorrichtungen werden wirksam, wenn durch eine Bogenkontrolleinrichtung eine nicht paßgerechte Lage oder ein Ausbleiben des Bogens oder Doppelbogenzufuhr festgestellt wird.

Bei einer bekannten Bogenanlegevorrichtung der angegebenen Art (DE-AS 1 786 314) sind zur Sperrung der Bogenzufuhr am Anlegetisch festhaltbare Sperrmarken vorgesehen, die, solange keine Sperrung erfolgt, synchron mit den Vordermarken periodische Schwenkbewegungen ausführen. Die Schwenkbewegungen werden von einer Kurvenscheibe und einem Rollenhebel erzeugt und über ein Koppelgetriebe auf eine Markenantriebswelle übertragen. Jeder Vordermarke und jeder Sperrmarke ist ein Antriebsgetriebe mit einer Doppelschwinge zugeordnet, die drehbeweglich auf der Markenantriebswelle gelagert und kraftschlüssig in der einen Drehrichtung über eine Zugfeder und in der anderen Drehrichtung über einen einstellbaren Anschlag mit einem Antriebshebel verbunden ist, der fest auf der Markenantriebswelle angeordnet ist. Die periodische Schwenkbewegung der Markenantriebswelle wird von dem Antriebshebel in der Anschwenkphase der Marken an den Anlagetisch über den einstellbaren Anschlag und in der Abschwenkphase über die Zugfeder auf die Doppelschwinge übertragen, die über eine Koppel fest mit den Marken verbunden ist. Die Doppelschwinge der Sperrmarken weist zusätzlich an einem Hebelarm ein Anschlagstück auf, welche in Sperrstellung an einem Sperrkloben einer Sperrhebelkombination anliegt, die durch einen Elektromagneten betätigbar ist. Beinicht paßgerechter Bogenanlage wird von der Bogenkontrolleinrichtung der Elektromagnet angesteuert, wodurch der Sperrkloben über das Anschlagstück die Doppelschwingen der Sperrmarken blockiert und dadurch die Sperrmarken am Anlegetisch festhält. Die Vordermarken, deren Doppelschwingen keine Anschlagstücke aufweisen, bewegen sich periodisch weiter. Mit dieser bekannten Vorrichtung lassen sich die bei der Sperrung auftretenden Massenkräfte und stoßartigen Belastungen reduzieren. Nachteilig ist jedoch, daß ein erheblicher getriebetechnischer Aufwand benötigt wird, der die Funktionssicherheit verringert und einen erheblichen Bauraum benötigt. Weiterhin besteht der Nachteil, daß die Federkräfte der Zugfedern zwischen den Antriebshebeln und den Doppelschwingen der Maschinengeschwindigkeit angepaßt werden müssen und bei höheren Maschinengeschwindigkeiten so groß bemessen werden müssen, daß die Lebensdauer des Kurvengetriebes erheblich herabgesetzt wird.

Der Erfindung liegt die Aufgabe zugrunde, eine Bogenanlegevorrichtung der eingangs genannten Art zu schaffen, die sich durch einfachen Aufbau und große Zuverlässigkeit auszeichnet und die für hohe Maschinengeschwindigkeiten geeignet ist.

Erfindungsgemäß wird diese Aufgabe dadurch gelöst, daß in der Abschwenkphase der Vordermarken die Schwenkbewegung nur durch starre Glieder des Kurvengetriebes übertragen wird und daß die Sperrvorrichtung durch Fanghaken gebildet wird, die bei einem Sperrsignal der Bogenkontrolleinrichtung durch eine vom Kurvengetriebe unabhängige Stellvorrichtung in eine Fangstellung am Anlagetisch bewegt werden. Mit der Erfindung wird eine Bogenanlegevorrichtung geschaffen, bei der die Bewegung der Vordermarken völlig unabhängig von der Bewegung der Fanghaken der Sperrvorrichtung ist. Hierdurch wird die Möglichkeit geschaffen, den Antrieb der Vordermarken so zu gestalten, daß auch bei hohen Maschinengeschwindigkeiten nur geringe Federkräfte erforderlich sind, da die höchsten Beschleunigungen, die in der Abschwenkphase der Vordermarken auftreten, nicht mit Hilfe von Federkräften übertragen werden müssen. Stattdessen kann bei der erfindungsgemäßen Bogenanlegevorrichtung der Vordermarken-Antrieb nach Art einer Zwangssteuerung ausgebildet sein, die hohe Beschleunigungen und damit hohe Maschinengeschwindigkeiten zuläßt. Da bei der Erfindung auch eine Sperrung von Teilen der Antriebsvorrichtung der Marken unterbleibt, werden stoßartige Belastungen und daraus resultierende Störschwingungen weitestgehend vermieden. Der Antrieb der Sperrhaken, die keine Markenfunktion erfüllen müssen, kann einfach und verhältnismäßig leicht ausgebildet sein, so daß beim Betätigen der Sperrhaken keine nennenswerten Massenkräfte auftreten und keine Störschwingungen hervorgerufen werden. Es ist weiterhin von Vorteil, daß die Betätigung der Bogenanlegevorrichtung zu jedem Zeitpunkt erfolgen kann, da das Wegschwenken der Fanghaken aus der Sperrstellung von der jeweiligen Maschinenstellung unabhängig ist.

In einer vorteilhaften Ausgestaltung der Erfindung ist vorgesehen, daß die am Anlagetisch schwenkbar gelagerten Fanghaken durch pneumatische Kurzhubzylinder aus ihrer Abschwenkstellung in die Fangstellung bewegbar sind, wobei die Kurzhubzylinder durch ein elektro-pneumatisches Schnellschluß-Magnetventil steuerbar sind. Eine derartige Ausgestaltung der Sperrvorrichtung zeichnet sich durch einen einfachen Aufbau und geringe Schaltzeiten aus und eignet sich vor allem für Bogendruckmaschinen, die mit einer Druckluftversorgung ausgerüstet sind.

Die Erfindung wird nachfolgend anhand einzelner Ausführungsbeispiele näher erläutert, die in der Zeichnung dargestellt sind. Es zeigen
Figur 1 eine schematische Darstellung des Vordermarken-Antriebs und
Figur 2 eine schematische Darstellung der Sperrvorrichtung einer erfindungsgemäßen Bogenanlegevorrichtung.

Beim Anlagetisch 1 werden die von einem nicht dargestellten Bogenanleger kommenden Bogen an Vordermarken 2 herangeführt. Die Vordermarken 2 sind auf einer unterhalb des Anlagetischs 1 gelagerten Vordermarken-Antriebswelle 3 befestigt, die über einen Antriebshebel 4 drehbar ist. Die Zeichnung zeigt die Vordermarken 2 in Bogenausrichtstellung, in die sie durch Zugfedern 5 gedrückt werden. Nicht dargestellte Anschläge sorgen für eine genaue Positionierung der Vordermarken 2. Die abgeschwenkte Stellung der Vordermarken 2 ist durch strichpunktierte Linien angedeutet.

Der Antriebshebel 4 ist durch eine Koppelstange 6 mit einem doppelarmigen Rollenhebel 7 verbunden, der auf einer gestellfesten Achse 8 schwenkbar gelagert ist. Durch eine Andruckfeder 9 wird der Rollenhebel 7 mit der an seinem freien Ende gelagerten Rolle 10 gegen eine Vordermarken-Steuerkurve 11 gedrückt, die synchron mit der an die Bogenanlegevorrichtung angeschlossenen Maschine angetrieben wird. Die Drehrichtung der Steuerkurve 11 ist in der Zeichnung durch einen Pfeil 12 gekennzeichnet.

Das Abschwenken der Vordermarken 2 erfolgt durch den Sektor a der Steuerkurve 11, wobei der Rollenhebel 7 unter Anspannung der Andrückfeder 9 in die strichpunktierte Stellung bewegt wird. Hierbei werden die auftretenden, hohen Beschleunigungskräfte direkt von der Steuerkurve 11 über die Rolle 10 auf den Rollenhebel 7 übertragen und von diesem über die Koppelstange 6 und den Antriebshebel 7 an die Vordermarken-Antriebswelle 3 weitergeleitet. Es sind daher in der Abschwenkphase der Vordermarken 2 ausschließlich starre Glieder des Vordermarken-Antriebs wirksam. Die Federkraft der Andrückfeder 9 kann vergleichsweise niedrig bleiben, da für die Anschwenkphase ein erheblich größerer Drehwinkel der Steuerkurve und damit ein erheblich größerer Zeitraum zur Verfügung steht.

Die Vorrichtung zum Sperren der Bogenzufuhr besteht aus Fanghaken 13, die an einer Welle 14 befestigt sind. Die Welle 14 ist unterhalb des Anlagetisches 1 in Lagern 15 gelagert und wird über einen Gabelhebel 16 verschwenkt, der durch einen ebenfalls am Anlagetisch 1 angebrachten, pneumatischen Kurzhubzylinder 17 schwenkbar ist. Der Kurzhubzylinder 17 enthält eine Druckfeder 18, die bestrebt ist, den Kolben des Zylinders in eine Grundstellung zu bewegen, in der die Fanghaken 13 aus ihrer Fangstellung herausgeschwenkt sind. Diese Grundstellung ist in der Zeichnung mit strichpunktierten Linien dargestellt. Der Kurzhubzylinder 17 wird durch ein elektro-pneumatisches Schnellschluß-Magnetventil 19 angesteuert, das von einer Bogenkontrolleinrichtung elektrisch angesteuert wird und beinicht paßgerechter Bogenlage, bei Ausbleiben eines Bogens oder bei Doppelbogeneinzug in eine Stellung geschaltet wird, in der es den Kurzhubzylinder 17 mit einer Druckluftwelle verbindet. Der auf diese Weise betätigte Kolben des Kurzhubzylinders 17 verschwenkt über den Gabelhebel 16 die Welle 14, wodurch die Fanghaken 13 in Fangstellung gelangen und die Bogenzufuhr zur Maschine sperren. Liegt wieder ein paßgerechter Bogen an den Vordermarken 2 an, so schaltet die Bogenkontrolleinrichtung das Schnellschluß-Magnetventil 19 in seine Ausgangsstellung zurück, wodurch der Kolben des Kurzhubzylinders 17 entlastet wird und die Fanghaken 13 abgeschwenkt werden. Entkoppelt wird die Fangstellung für Maschinenlauf über das manuelle Signal "Papierlauf".

## Patentansprüche

1. Bogenanlegevorrichtung für Bogen be- und verarbeitende Maschinen, insbesondere für Bogendruckmaschinen mit durch ein nicht sperrbares Kurvengetriebe periodisch schwenkbaren Vordermarken und einer durch eine Bogenkontrolleinrichtung steuerbaren Sperrvorrichtung, die bei Sperrung die Bogen am Anlagetisch festhält,
**dadurch gekennzeichnet,**
daß in der Abschwenkphase der Vordermarken (2) die Schwenkbewegung nur durch starre Glieder (3, 4, 6, 7, 10, 11) des Kurvengetriebes übertragen wird und daß die Sperrvorrichtung durch Fanghaken (13) gebildet ist, die bei einem Sperrsignal der Bogenkontrolleinrichtung durch eine vom Kurvengetriebe unabhängige Stellvorrichtung (16, 17) in eine Fangstellung am Anlagetisch (1) bewegt werden.

2. Bogenanlegevorrichtung nach Anspruch 1,
**dadurch gekennzeichnet,**
daß die am Anlagetisch (1) schwenkbar gelagerten Fanghaken (13) durch einen pneumatischen Kurzhubzylinder (17) aus ihrer Abschwenkstellung in die Fangstellung bewegbar sind und der Kurzhubzylinder (17) durch ein elektro-pneumatisches Schnellschluß-Magnetventil (19) steuerbar ist.

## Claims

1. Sheet feeder device for sheet treating and processing machines, particularly for sheet printing presses with front lays swingable periodically by means of a non-lockable cam drive, and a locking device controllable via a sheet checking unit which, on locking, holds the sheet on the feeder table,
characterised in that
in the downswinging phase of the front lays (2), the swinging movement is transferred only via rigid members (3, 4, 6, 7, 10, 11) of the cam drive and that the locking device is constituted by catch hooks (13) which are moved on a locking singal of the sheet checking unit by means of a positioning unit (16, 17) independent of the cam drive into a catch position on the feeder table (1).

2. Sheet feeder device according to Claim 1,
charaterised in that
the catch hooks (13) mounted swingably on the feeder table (1) are movable by means of a pneumatic short stroke cylinder (17) from their downwardly swung position into the catch position and the short stroke cylinder (17) is controllable via an electropneumatic rapid closure magnetique valve (19).

## Revendications

1. Dispositif pour marger des feuilles, pour des machines de traitement de feuilles, en particulier gour des imprimantes, comportant des repères avant pouvant pivoter, de façon périodique, par l'intermédiaire d'une commande à came ne pouvant pas être arrêtée, et un dispositif d'arrêt, commandable par un dispositif de contrôle des feuilles, qui, lors de l'arrêt, retient les feuilles contre la table de marge,
caractérisé en ce que,
dans la phase de pivotement des repères avant (2), le pivotement n'est transmis que par des organes rigides (3,4,6,7,10,11) de la commande à came, et en ce que le dispositif d'arrêt est formé par des crochets d'arrêt (13), qui, lors d'un signal d'arrêt du dispositif de contrôle des feuilles, sont déglacés contre la table de marge (1), dans une position d'arrêt, par un dispositif de réglage (16,17) indépendant de la commande à came.

2. Dispositif gour marger des feuilles selon la revendication 1,
caractérisé en ce que
les crochets d'arrêt (13) montés de façon pivotante sur la table de marge (1) peuvent être déglacés, de leur position de pivotement dans la position d'arrêt, par un vérin pneumatique (17) à courte course, et en ce que le vérin (17) peut être commandé par une électrovanne (19) électro-pneumatique à fermeture rapide.
